# EUROPÄISCHE PATENTSCHRIFT

(11) **EP 1 379 819 B1**
(45) Veröffentlichungstag und Bekanntmachung des Hinweises auf die Patenterteilung: **14.02.2007**
(21) Anmeldenummer: 02714201.7
(22) Anmeldetag: 04.04.2002
(51) Int. Cl.: F25D 23/04

(54) **ABSTELLBEHÄLTER FÜR KÄLTEGERÄTE**
STORAGE CONTAINER FOR REFRIGERATORS
BAC DE RANGEMENT POUR APPAREILS FRIGORIFIQUES

(30) Priorität: 09.04.2001 DE 10117762
(43) Veröffentlichungstag der Anmeldung: 14.01.2004
(73) Patentinhaber: BSH Bosch und Siemens Hausgeräte GmbH, 81739 München (DE)
(72) Erfinder: JANSSEN, Hans-Reinhart, 89537 Giengen (DE)
(86) Internationale Anmeldenummer: PCT/EP2002/003750
(87) Internationale Veröffentlichungsnummer: WO 2002/081990

(56) Entgegenhaltungen:
- EP-A- 0 580 962
- EP-A- 0 962 731
- EP-A- 0 974 796
- DE-B- 1 132 567
- DE-U- 29 720 097
- US-A- 3 227 502
- US-A- 4 560 072
- US-A- 6 039 424
- PATENT ABSTRACTS OF JAPAN vol. 1997, no. 01, 31. Januar 1997 (1997-01-31) -& JP 08 226751 A (FUJITSU GENERAL LTD), 3. September 1996 (1996-09-03)

## Beschreibung

Die vorliegende Erfindung betrifft einen Abstellbehälter gemäß dem Oberbegriff des Anspruchs 1.

Ein solcher Abstellbehälter ist aus EP 0 580 962 bekannt.

Derartige Abstellgeräte haben im allgemeinen die Form von im wesentlichen quaderförmigen, oben offenen Kästen, die im wesentlichen vorgesehen sind, um in Flaschen oder Gläsern abgepackte Kühlgüter aufzunehmen. Im allgemeinen sind diese Abstellbehälter mit Rastmitteln versehen, die eine lösbare Befestigung an der Innenfläche der Tür in unterschiedlichen Höhen ermöglichen.

Um Kosten zu sparen, ist es für den Hersteller von Kältegeräten wünschenswert, die Türen der Geräte so zu konzipieren, dass eine große Vielfalt von Gerätemodellen mit einer möglichst geringen Zahl unterschiedlicher Modelle von Abstellbehältern bestückt werden kann.

Das Ergebnis einer solchen Konstruktion ist jedoch, dass die diversen Gerätemodelle im Innern ein sehr einheitliches Aussehen erhalten, was nicht immer erwünscht ist. Wenn z.B. ein Hersteller unterschiedliche Modellreihen fertigt, von denen z.B. eine auf Funktionalität und ein gutes Preis-Leistungs-Verhältnis optimiert ist, wohingegen eine andere möglicherweise eher den Anspruch der Kunden an Exklusivität befriedigen soll, so muss auch die Innenausstattung einschließlich der Tür-Abstellbehälter an den Anspruch der einzelnen Modellreihen angepasst sein. Dies bedeutet bislang, dass derartige Teile nicht innerhalb des gesamten Produktsortiments des Herstellers einheitlich eingesetzt werden können, sondern dass sie jeweils für einzelne Modelle oder Modellserien eigens konstruiert werden müssen, was mit erheblichen Kosten verbunden ist.

Aufgabe der vorliegenden Erfindung ist, einen Abstellbehälter zur Montage in einer Tür eines Kältegeräts, dessen äußeres Erscheinungsbild auf einfache Weise veränderbar ist und der dadurch geeignet ist, in einer Vielzahl von Modellreihen verwendet zu werden, bzw. ein Kältegerät mit einem auf einfache Weise variablen Aussehen im Innern zu schaffen.

Die Aufgabe wird erfindungsgemäß gelöst durch einen Abstellbehälter, der die Merkmale des Anspruchs 1 aufweist. Der Ausschnitt kann sich über einen großen Teil der Fläche der Sichtseite erstrecken, so dass die optische Gestaltung des Querelements den ästhetischen Gesamteindruck eines Betrachters von dem Abstellbehälter bestimmt, und der Korpus demgegenüber in der Wahrnehmung des Betrachters in den Hintergrund tritt. Der Korpus kann daher für eine Vielzahl von Modellen oder Modellreihen einheitlich gefertigt werden, eine Anpassung des Abstellbehälters an ein gewünschtes Erscheinungsbild der Kältegeräte einer Modellreihe kann ausschließlich mit Hilfe des Querelements erfolgen. Für den Behälterkorpus ergeben sich so Einsparungen bei der Fertigung, da dieser in größeren Stückzahlen hergestellt und eingesetzt werden kann. Eine Anpassung an ein gewünschtes äußeres Erscheinungsbild der einzelnen Modellreihen erfolgt durch die Auswahl des Querelements, das in einer begrenzten Zahl von Versionen konstruiert werden muss, wobei allerdings der Aufwand zu seiner Konstruktion und zur Herstellung der jeweils zu seiner Produktion spezifisch benötigten Werkzeuge wesentlich geringer ist, als bei einem vollständigen Abstellbehälter.

Um das Querelement in für einen Benutzer möglichst wenig auffälliger Weise am Behälterkorpus zu befestigen, sind gemäß der Erfindung an gegenüberliegenden Rändern des Ausschnitts zum Innern des Behälterkorpus offene Rastaussparungen zum Verrasten von Kopfabschnitten des Querelements vorgesehen.

Vorzugsweise weist das Querelement einen langgestreckten Mittelabschnitt auf, der sich von einem der gegenüberliegenden Ränder des Ausschnitts zum anderen erstreckt und mit den Kopfabschnitten in seiner Längsrichtung steckverbunden ist. Diese Ausgestaltung erlaubt es, auch die Kopfabschnitte für diverse Modellreihen einheitlich zu verwenden, und lediglich den von außen deutlich sichtbaren Mittelabschnitt modellreihenspezifisch anzufertigen.

Jeder Kopfabschnitt weist wenigstens einen, vorzugsweise wenigstens zwei dem Mittelabschnitt zugewandte Bohrungen auf, die zum Aufnehmen von an den Enden des Mittelabschnitts vorgesehenen Zapfen dienen können. Es können aber auch umgekehrt Zapfen am Kopfabschnitt und Bohrungen in dem Mittelabschnitt vorgesehen werden.

Eine mögliche und praktische Erscheinungsform des Mittelabschnitts ist wenigstens eine mit ihren Enden in die Bohrungen eingreifende Stange. Wenn der Kopfabschnitt wenigstens zwei Bohrungen aufweist, so kann insbesondere Abhängigkeit von der Höhe des Behälterkorpus bzw. des Ausschnitts ein aus einer einzelnen oder aus wenigstens zwei Stangen bestehender Mittelabschnitt verwendet werden.

Der Durchmesser der Stange entspricht vorzugsweise dem der Bohrungen.

Eine solche Stange kann aus Stahl oder anderem geeigneten Metall bestehen.

Alternativ kann der Mittelabschnitt auch die Form eines Hohlprofils, insbesondere mit U-förmigem oder rechteckförmigem Querschnitt haben. Ein solches Hohlprofil kann aus einem Kunststoff bestehen, der, um eine optische Differenzierung zum Korpus des Behälters zu erreichen, z.B. transparent oder eingefärbt sein kann, während der Behälterkorpus herkömmlicherweise im allgemeinen aus einem weißen Kunststoff besteht.

Eine weitere Gestaltungsmöglichkeit ist die Verwendung eines Mittelabschnitts in Form eines die gesamte Fläche des Ausschnitts überdeckenden Schildes. Ein solches Schild kann aus den gleichen Materialien wie das erwähnte Hohlprofil gefertigt sein.

Die Aufgabe wird ferner gelöst durch ein Kältegerät, das mit einer Mehrzahl von Abstellbehältern der oben definierten Art ausgerüstet ist.

Weitere Vorteile der Erfindung ergeben sich aus der nachfolgenden Beschreibung von Ausführungsbeispielen mit Bezug auf die beigefügten Figuren. Es zeigen:
- Fig. 1: eine perspektivische Innenansicht einer Tür eines Kältegeräts, die mit erfindungsgemäßen Abstellbehältern ausgestattet ist;
- Fig. 2: eine auseinandergezogene partielle Innenansicht eines Abstellbehälters gemäß einer ersten Ausgestaltung der Erfindung;
- Fig. 3: eine Seitenansicht des Kopfstücks aus Fig. 2;
- Fig. 4: eine perspektivische Außenansicht eines Abstellbehälters gemäß einer zweiten Ausgestaltung der Erfindung;
- Fig. 5: einen Längsschnitt durch den Kopfbereich des in Fig. 4 gezeigten Querelements gemäß einer ersten Variante;
- Fig. 6: einen Schnitt entlang der Linie VI-VI aus Fig. 5; und
- Fig. 7: eine perspektivische Teilansicht eines Querelements gemäß einer dritten Ausgestaltung der Erfindung.

Fig. 1 zeigt eine perspektivische Innenansicht einer Tür 1 eines Kältegeräts. An der Tür sind vier Abstellbehälter 2 bis 5 mittels (nicht dargestellter) lösbarer Rastverbindungen montiert. Die Abstellbehälter 2, 4, 5 weisen an ihrer dem Betrachter zugewandten Sichtseite 8 jeweils einen langgestreckten Ausschnitt 9 auf, der sich von dem oberen Rand der Sichtseite aus etwa über die Hälfte von deren Höhe erstreckt. Ein Querelement 10, bestehend aus einer einzelnen zylindrischen Metallstange 11 im Falle der Abstellbehälter 2, 4 und aus zwei parallelen Metallstangen 11 im Falle des höheren Abstellbehälters 5, erstreckt sich quer über den Ausschnitt 9.

Fig. 2 zeigt in einer auseinandergezogenen Darstellung, wie das Querelement 10 an der Sichtseite 8 des Korpus 7 montiert ist. Die Fig. ist eine perspektivische Ansicht der Sichtseitenwand 13 des Korpus 7 und einer Schmalseitenwand 14, gesehen vom Innern des Behälters her. An der Sichtseitenwand 13 ist eine zum Behälterinneren und zum Rand 12 des Ausschnitts 9 hin offene Rastaussparung 15 gebildet. Ein Kopfstück 16 ist zum formschlüssigen Eingriff in der Rastaussparung 16 vorgesehen. Das Kopfstück 16 weist zwei Bohrungen 17 auf, die jeweils bemessen sind, um ein Ende einer Stange wie der gezeigten Stange 11 aufzunehmen.

Wenn das Kopfstück 16 an einem hohen Abstellbehälter wie etwa dem Behälter 5 verwendet wird, wird eine Stange 11 in jede Bohrung 17 eingesteckt und das so aus zwei Stangen 11 und zwei Kopfstücken 16 gebildete Querelement 10 wird vom Innenraum des Korpus 7 her in die zwei Rastaussparungen 15 in Richtung des Pfeils A eingeschoben.

Bei Verwendung zusammen mit einem niedrigen Korpus, so im Falle der Abstellbehälter 2, 4, wird nur die obere Bohrung 17 des Kopfstücks 16 mit einer Stange 11 versehen; die untere Bohrung kann, damit sie einem Betrachter nicht auffällt und keinen Schmutz sammeln kann, mit einem (nicht dargestellten) Kunststoffstopfen verschlossen werden. Dieser Stopfen, das Kopfstück 16 und der Korpus 7 bestehen vorzugsweise aus dem gleichen Kunststoffmaterial.

Fig. 3 zeigt eine Ansicht des Kopfstücks 6 aus einer zu den Bohrungen 17 parallelen Richtung. An der Unterseite des Kopfstücks 16 ist eine flexibel eindrückbare Zunge 18 zu erkennen, die beim Eindrücken des Kopfstücks 16 in die Rastaussparung 15 ins Innere des Kopfstücks 16 verdrängt wird und, sobald dieses seine Endposition in der Rastaussparung 15 erreicht hat, wieder elastisch ausklappt und in eine Vertiefung 19 der unteren Seitenwand der Rastaussparung 15 eingreift, um das Kopfstück 16 darin zu verrasten. Entsprechende Zungen und Vertiefungen können auch an anderen Seitenflächen des Kopfstücks 16 und der Rastaussparung 15 vorgesehen sein.

Fig. 4 zeigt in einer perspektivischen Teilansicht einen Abstellbehälter gemäß einer zweiten Ausgestaltung der Erfindung. Der Korpus 7 dieses Abstellbehälters ist identisch mit denen der Figs. 1, 2, lediglich das Erscheinungsbild des Querelements ist verändert. Anstelle von ein oder zwei Stangen 11 hat das Querelement 10' als für den Betrachter sichtbaren Mittelabschnitt ein Hohlprofil 20 aus transparentem Kunststoff. Die obere Kante des Hohlprofils 20 verläuft bündig mit der des Korpus 7.

Die Figs. 5 und 6 zeigen jeweils einen Längsschnitt durch den Kopfbereich bzw. einen Querschnitt des Querelements 10'. Der Mittelabschnitt des Querelements 10' ist durch ein nach unten offenes U-Profil 21 gebildet, das an den Längsenden jeweils durch eine zwei Zapfen 22 tragende Platte 23 verschlossen ist. Die Zapfen 22 sind in Bohrungen 17 eines Kopfstücks 16 eingesteckt, das mit dem in Fig. 2 und 3 gezeigten identisch ist. Zum Montieren des Querelements 10' genügt es daher, jeweils zwei Kopfstücke 16 auf die Zapfen 22 aufzustecken, und dann das derart vervollständigte Querelement 10' von hinten in die Aussparungen 15 des Korpus 7 einzudrücken.

Alternativ ist es natürlich auch möglich, einen Kopfabschnitt mit geeigneten Rastzungen einteilig an den Mittelabschnitt anzuformen oder fest mit diesem zu verbinden.

Das unten offene U-Profil 21 kann auch durch ein Hohlprofil mit geschlossenem Querschnitt, insbesondere ein Rechteckprofil ersetzt werden.

Fig. 7 zeigt eine perspektivische Teilansicht eines Querelements 10" gemäß einer dritten Ausgestaltung der Erfindung. Bei dieser Ausgestaltung kann der Mittelabschnitt 24 des Querelements 10" ebenfalls als ein Hohlprofil aufgefasst werden, wobei allerdings im Gegensatz zum Ausführungsbeispiel der Figs. 4 bis 6 die seitlichen Flanken des Profils nach unten verlängert und in ihrem Umriss der Form der Ausschnitts 9 angepasst sind, so dass sie ein Schild bilden, das den Ausschnitt 9 komplett verschließt.

In der Fig. 7 ist eine Ausgestaltung mit zwei kongruenten Flanken gezeigt. Alternativ möglich ist, dass nur die äußere der zwei Flanken sich über die ganze Fläche des Ausschnitts erstreckt und die zum Behälterinneren gelegene Flanke kleiner oder ganz fortgelassen ist.

## Patentansprüche

1. Abstellbehälter zur Montage in einer Tür (1) eines Kältegeräts, welcher aus einem an einer Sichtseitenwand (13) mit einem Ausschnitt (9) versehenen Behälterkorpus (7) und einem am Behälterkorpus (7) befestigten, den Ausschnitt überbrükenden Querelement (10, 10', 10") aufgebaut ist, **dadurch gekennzeichnet, dass** an der Sichtseitenwand (13) und an gegenüberliegenden Rändern (12) des Ausschnitts (9) zum Inneren des Behälterkorpus (7) offene Rastaussparungen (15) zum Verrasten von Kopfstücken (16) des Querelements (10, 10', 10") ausgebildet sind.

2. Abstellbehälter nach Anspruch 1, **dadurch gekennzeichnet, dass** der Ausschnitt (9) sich wenigstens Ober die Hälfte der Höhe des Behälterkorpus (7) erstreckt.

3. Abstellbehälter nach Anspruch 1, **dadurch gekennzeichnet, dass** das Querelement (10, 10', 10°) einen langgestreckten Mittelabschnitt (11, 20) aufweist, der sich von einem der gegenüberliegenden Ränder (12) zum anderen erstreckt und der mit den Kopfstücken (16) in seiner Längsrichtung steckverbunden ist.

4. Abstellbehälter nach Anspruch 3, **dadurch gekennzeichnet, dass** jedes Kopfstück (16) wenigstens zwei dem Mittelabschnitt (11, 20) zugewandte Bohrungen (17) oder Zapfen aufweist.

5. Abstellbehälter nach Anspruch 4, **dadurch gekennzeichnet, dass** der Mittelabschnitt (11, 20) an jedem seiner Enden Zapfen (17) oder Bohrungen zum Ineinandergreifen mit den Bohrungen (17) bzw. Zapfen der Kopfstücke (16) aufweist.

6. Abstellbehälter nach Anspruch 5, **dadurch gekennzeichnet, dass** der Mittelabschnitt (11) durch wenigstens eine mit ihren Enden in die Bohrungen (17) eingreifende Stange gebildet ist.

7. Abstellbehälter nach einem der Ansprüche 1 bis 5, **dadurch gekennzeichnet, dass** das Querelement (10') einen Mittelabschnitt in Form eines insbesondere U-förmigen oder rechteckförmigen Hohlprofils (20) hat

8. Abstellbehälter nach einem der Ansprüche 1 bis 5, **dadurch gekennzeichnet dass** das Querelement (10°) einen die gesamte Fläche des Ausschnitts (9) überdeckenden Mittelabschnitt (24) hat.

9. Kältegerät, **dadurch gekennzeichnet, dass** es mit einer Mehrzahl von Abstellbehältern (2, 3, 5) nach einem der vorhergehenden Ansprache ausgerüstet ist.

## Claims

1. Storage container for mounting in a door (1) of a refrigerating appliance, which is constructed from a container body (7), which is provided with a cut-out (9) at a visible side wall (13), and a transverse element (10, 10', 10"), which is fastened to the container body (7) and bridges over the cut-out, **characterised in that** detent recesses (15), which are open towards the interior of the container body (7), for detenting head elements (16) of the transverse elements (10, 10', 10") are formed at the visible side wall (13) and at opposite edges (12) of the cut-out (9).

2. Storage container according to claim 1, **characterised in that** the cut-out (9) extends over half the height of the container body (7).

3. Storage container according to claim 1, **characterised in that** the transverse element (10, 10', 10") has an elongated middle section (11, 20) which extends from one of the opposite edges (12) to the other and which is plug-connected with the head members (16) in its longitudinal direction.

4. Storage container according to claim 3, **characterised in that** each head member (16) has at least two bores (17) or pins facing the middle section (11, 20).

5. Storage container according to claim 4, **characterised in that** the middle section (11, 20) has at each of its ends pins (17) or bores for interengagement with the bores (17) or pins of the head member (16).

6. Storage container according to claim 5, **characterised in that** the middle section (11) is formed by at least one rod engaging by its ends in the bores (17).

7. Storage container according to one of claims 1 to 5, **characterised in that** the transverse element (10') has a middle section in the form of a hollow profile member (20) which is, in particular, U-shaped or rectangular.

8. Storage container according to one of claims 1 to 5, **characterised in that** the transverse element (10") has a middle section (24) bridging over the entire area of the cut-out (9).

9. Refrigerating appliance, **characterised in that** it is equipped with a plurality of storage containers (2, 3, 5) according to one of the preceding claims.

## Revendications

1. Bac de rangement à installer dans une porte (1) d'un appareil frigorifique, conçu à partir d'un corps de bac (7) muni d'une découpe (9) sur une paroi du côté visible (13) et à partir d'un élément transversal (10, 10', 10") surmontant la découpe et fixé au corps de bac (7), **caractérisé en ce que** des évidements d'encliquetage (15) ouverts sont formés sur la paroi du côté visible (13) et sur des bords opposés (12) de la découpe (9) vers l'intérieur du corps de bac (7) afin d'encliqueter les pièces de tête (16) de l'élément transversal (10, 10', 10").

2. Bac de rangement selon la revendication 1, **caractérisé en ce que** la découpe (9) s'étend au moins sur la moitié de la hauteur du corps de bac (7).

3. Bac de rangement selon la revendication 1, **caractérisé en ce que** l'élément transversal (10, 10', 10") présente une section médiane allongée (11, 20) qui s'étend de l'un des bords opposés (12) vers l'autre et qui est raccordée par emboîtement dans son sens longitudinal avec les pièces de tête (16).

4. Bac de rangement selon la revendication 3, **caractérisé en ce que** chaque pièce de tête (16) présente au moins deux alésages (17) ou tourillons tournés vers la section médiane (11, 20).

5. Bac de rangement selon la revendication 4, **caractérisé en ce que** la section médiane (11, 20) présente, sur chacune de ses extrémités, des tourillons (17) ou des alésages destinés à avoir prise avec les alésages (17) resp. les tourillons des pièces de tête (16).

6. Bac de rangement selon la revendication 5, **caractérisé en ce que** la section médiane (11) est formée par au moins une barre s'engageant dans les alésages (17) avec ses extrémités.

7. Bac de rangement selon l'une quelconque des revendications 1 à 5, **caractérisé en ce que** l'élément transversal (10') a une section médiane en forme d'un profil creux (20), notamment en forme de U ou en forme de carré.

8. Bac de rangement selon l'une quelconque des revendications 1 à 5, **caractérisé en ce que** l'élément transversal (10") a une section médiane (24) recouvrant toute la surface de la découpe (9).

9. Appareil frigorifique **caractérisé en ce qu'**il est équipé d'une pluralité de bacs de rangement (2, 3, 5) selon l'une quelconque des revendications précédentes.
